# FASCICULE DE BREVET EUROPEEN

(11) **EP 0 664 986 B1**
(45) Date de publication et mention de la délivrance du brevet: **14.05.1997**
(21) Numéro de dépôt: 95400127.7
(22) Date de dépôt: 23.01.1995
(51) Int. Cl.: A47C 7/26

(54) **Complexe destiné à la réalisation de sièges, dossiers et objets analogues**
Gefüge für die Herstellung von Sitzen, Rückenlehnen und dergleichen
A structure for the manufacture of seats, backs and the like

(30) Priorité: 28.01.1994 FR 9400976
(43) Date de publication de la demande: 02.08.1995
(73) Titulaire: Royaerts, Didier, F-09600 Regat (FR); Société DURET, F-27800 Brionne (FR)
(72) Inventeur: Royaerts, Didier, F - 09600 Regat (FR)
(74) Mandataire: Faber, Jean-Paul

(56) Documents cités:
- EP-A- 0 529 671
- DE-C- 3 711 837
- FR-A- 2 592 334

## Description

La présente invention se rapporte à un nouveau complexe destiné à la réalisation de sièges, dossiers, banquettes, etc... plus particulièrement destinés à l'équipement de lieux publics et de wagons de chemin de fer.

On sait que les sièges des lieux publics et des wagons sont très souvent l'objet d'actes de vandalisme, ces sièges étant lacérés avec des objets tranchants.

Pour remédier à ces actes de vandalisme, on a essayé de fabriquer ces sièges en insérant, entre le tissu de revêtement et la garniture intérieure, une sorte d'armature métallique. Dans une réalisation connue: (FR-A-2 592 334), on réalise une sorte de grillage métallique qui est noyé, en partie, dans du silicone, sur une face duquel est collé le tissu de revêtement.

Une telle disposition s'est avérée efficace mais a conduit à réaliser un ensemble relativement rigide et, par conséquent, très inconfortable.

L'un des buts de la présente invention est de réaliser un complexe destiné à recevoir, sur une face, un tissu décor et dont l'autre face coopère avec la garniture du siège, le complexe étant résistant aux lacérations et conduisant à la fabrication de sièges beaucoup plus confortables que ceux connus.

Le complexe, selon l'invention, est destiné à la réalisation de sièges, dossiers et objets analogues et est destiné à recevoir, sur une face, un tissu décor, tandis que l'autre face coopère avec la garniture dudit siège, ledit complexe étant réalisé par tissage en incluant une armature métallique avec des fils de chaîne et des fils de trame et étant caractérisé en ce que les fils de trame sont constitués par des tiges d'acier pliées afin de présenter des ondes régulières, lesdites tiges étant disposées afin que les ondes s'étendent parallèlement et soient situées dans un même plan, tandis que les fils de chaîne entrecroisent lesdites tiges, l'ensemble étant noyé, au moins en partie, dans un élastomère.

De préférence, les fils de chaîne sont choisis dans une matière permettant un glissement des tiges, par exemple polyamide et ont un diamètre compris entre 14/100 et 60/100.

De préférence, les tiges d'acier ont un diamètre compris entre 0,5 mm et 1,2 mm.

Suivant une autre caractéristique, les tiges d'acier sont au nombre de 300 à 500 au mètre, tandis que les fils de chaîne sont au nombre de 500 à 2000 au mètre carré.

De préférence, l'une des faces du complexe est solidaire d'un tissu, celui-ci pouvant être en coton ou en polyester.

Afin d'améliorer la souplesse du complexe et de faciliter l'adhésion d'une mousse injectée formant une garniture du siège, le tissu peut être un tissu présentant, sur une face, des bouclettes, la face avec les bouclettes étant tournée du côté libre.

L'invention va maintenant être décrite avec plus de détails en se référant à un mode de réalisation particulier donné à titre d'exemple seulement et représenté aux dessins annexés, dans lesquels :
Figure 1 montre en perspective une tige de trame.
Figure 2 montre en plan à une grande échelle, une partie du complexe, selon l'invention.
Figure 3 est une vue en perspective montrant le complexe en cours de fabrication.
Figure 4 est une vue en coupe à plus grande échelle suivant la ligne 4-4 de la figure 3.

Pour réaliser le complexe, on utilise des tiges 1 de préférence en acier présentant un diamètre compris entre 0,5 mm et 1,2 mm. Ces tiges sont revêtues de manière à résister à la rouille et peuvent être en acier doux plus ou moins chargé en carbone. Chaque tige 1 est pliée pour présenter des ondes régulières 2a et 2b.

Pour réaliser le tissage, on utilise des fils de chaîne 3 de préférence en une matière permettant un glissement des tiges 1, par exemple un polyamide monobrin ayant un diamètre comprise entre 14/100 et 60/100. Ainsi on est assuré, lors du tissage, que les tiges 1 qui constituent la trame seront parfaitement parallèles et que les ondes se situeront dans un même plan.

Les fils de chaîne 3 sont entrecroisés de la manière habituelle de manière à passer alternativement dessus et dessous les tiges 1 de trame, lorsqu'un fil de chaîne 3 passe au-dessus d'une tige 1, le fil voisin passe dessous la même tige et ainsi de suite (voir figure 2).

Les fils de chaîne recouvrent sensiblement la totalité de la trame et peuvent être au nombre de 500 à 2000 au mètre carré. On peut prévoir entre 300 et 500 tiges ondulées par mètre.

Le tissu ainsi réalisé (voir figure 3) est noyé dans un élastomère 7, de préférence un silicone non feu susceptible de prendre à froid ou à la chaleur.

On peut, sur une face, fixer un tissu 5, ce tissu adhérant à l'élastomère 7.

Si on prévoit de réaliser une garniture de siège, par exemple en mousse, le tissu 5 peut présenter, sur sa face libre, des bouclettes 6 ce qui permet de faciliter la liaison entre la mousse et le complexe.

Lorsque la garniture du siège est une armature, le tissu 5 peut être différent, par exemple, une simple toile de coton.

Le complexe ainsi réalisé peut avoir une épaisseur de l'ordre de 2,5 mm à 3,5 mm ce qui lui permet d'être souple, la face élastomère 7 recevant, collé, un tissu décor tel que du velours ou autre.

Après de nombreux essais, on a constaté que, grâce aux ondes des tiges métalliques 1, des coups d'objets tranchants donnés dans un sens ou dans le sens opposé ou transversalement n'engendraient pas de détérioration du complexe et qu'il était pratiquement impossible de traverser le complexe par un coup dit de "poignard".

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Complexe destiné à la réalisation de sièges, dossiers et objets analogues et destiné à recevoir, sur une face, un tissu décor, tandis que l'autre face coopère avec la garniture dudit siège, ledit complexe étant réalisé par tissage en incluant une armature métallique avec des fils de chaîne et des fils de trame, caractérisé en ce que les fils de trame (1) sont constitués par des tiges d'acier (1) pliées afin de présenter des ondes régulières (2a, 2b), lesdites tiges (1) étant disposées afin que les ondes (2a, 2b) s'étendent parallèlement et soient situées dans un même plan, tandis que les fils de chaîne (3) entrecroisent lesdites tiges (1), l'ensemble étant noyé, au moins en partie, dans un élastomère (7).

2. Complexe, selon la revendication 1, caractérisé en ce que les fils de chaîne sont en polyamide.

3. Complexe, selon les revendications 1 et 2, caractérisé en ce que les fils de chaîne ont un diamètre compris entre 14/100 et 60/100.

4. Complexe, selon la revendication 1, caractérisé en ce que les tiges d'acier (2) ont un diamètre compris entre 0,5 mm et 1,2 mm.

5. Complexe, selon la revendication 1, caractérisé en ce que les tiges d' acier sont au nombre de 300 à 500 par mètre, tandis que les fils de chaîne sont au nombre de 500 à 2000 au mètre carré.

6. Complexe, selon la revendication 1, caractérisé en ce que l'une de ses faces est solidaire d'un tissu (5).

7. Complexe, selon la revendication 6, caractérisé en ce que le tissu (5) est un tissu de coton.

8. Complexe, selon la revendication 6, caractérisé en ce que le tissu (5) est un tissu dont une face présente des bouclettes (6).

9. Complexe, selon les revendications 7 et 8, caractérisé en ce que le tissu à bouclettes (6) est en polyester, les bouclettes étant tournées du côté libre.

## Claims

1. A structure intended for the production of seats, backrests and similar articles and intended to receive, on one face, a decorative fabric, whereas the other face cooperates with the upholstery of the said seat, the said structure being produced by weaving by including a metallic grid with warp threads and weft threads,
**characterised in that** the weft threads (1) are formed by steel rods (1) curved so as to form regular waves (2a, 2b), the said rods (1) being disposed so that the waves (2a, 2b) extend parallel and are situated in the same plane, whereas the warp threads (3) interlace the said rods (1), the whole being embedded, at least partially, in an elastomer (7).

2. A structure, according to Claim 1,
**characterised in that** the warp threads are made of polyamide.

3. A structure, according to Claims 1 and 2,
**characterised in that** the warp threads have a diameter of between 14/100 and 60/100.

4. A structure, according to Claim 1,
**characterised in that** the steel rods (2) have a diameter of between 0.5 mm and 1.2 mm.

5. A structure, according to Claim 1,
**characterised in that** the steel rods number 300 to 500 per metre, whereas the warp threads number from 500 to 2,000 per square metre.

6. A structure, according to Claim 1,
**characterised in that** one of its faces is integral with a fabric (5).

7. A structure, according to Claim 6,
**characterised in that** the fabric (5) is a cotton fabric.

8. A structure, according to Claim 6,
**characterised in that** the fabric (5) is a fabric in which one face has loops (6).

9. A structure, according to Claims 7 and 8,
**characterised in that** the looped fabric (6) is made of polyester, the loops being on the free side.

## Patentansprüche

1. Gefüge für die Herstellung von Sitzen, Rückenlehnen und dergleichen, das dazu vorgesehen ist, auf einer Seite ein Ziergewebe aufzunehmen, während die andere Seite mit dem Belag des genannten Sitzes zusammenwirkt, wobei das genannte Gefüge durch Weben mit Kettfäden und Schußfäden unter Einbeziehung einer metallischen Armierung hergestellt ist, dadurch gekennzeichnet, daß die Schußfäden (1) durch Stahlstäbe (1) gebildet sind, die so gebogen sind, daß sie regelmäßige Wellen (2a, 2b) aufweisen, daß die genannten Stäbe (1) so angeordnet sind, daß sich die Wellen (2a, 2b) parallel erstrecken und in der gleichen Ebene liegen, und daß die Kettfäden (3) die genannten Stäbe (1) überkreuzen, wobei die Einheit zumindest teilweise in ein Elastomer (7) eingebettet ist.

2. Gefüge nach Anspruch 1, dadurch gekennzeichnet, daß die Kettfäden aus Polyamid sind.

3. Gefüge nach den Ansprüchen 1 und 2, dadurch gekennzeichnet, daß die Kettfäden einen zwischen 14/100 und 60/100 liegenden Durchemesser aufweisen.

4. Gefüge nach Anspruch 1, dadurch gekennzeichnet, daß die Stahlstäbe (2) einen Durchmesser zwischen 0,5mm und 1,2mm aufweisen.

5. Gefüge nach Anspruch 1, dadurch gekennzeichnet, daß die Stahlstäbe in einer Anzahl von 300 bis 500 pro Meter vorhanden sind und daß die Kettfäden in einer Anzahl von 500 bis 2000 pro Quadratmeter vorhanden sind.

6. Gefüge nach Anspruch 1, dadurch gekennzeichnet, daß an einer seiner Seiten ein Gewebe (5) befestigt ist.

7. Gefüge nach Anspruch 6, dadurch gekennzeichnet, daß das Gewebe (5) ein Baumwollgewebe ist.

8. Gefüge nach Anspruch 6, dadurch gekennzeichnet, daß das Gewebe (5) ein Gewebe ist, dessen eine Seite Schlingen (6) aufweist.

9. Gefüge nach den Ansprüchen 7 und 8, dadurch gekennzeichnet, daß das Schlingengewebe (6) aus Polyester gebildet ist, wobei die Schlingen der freien Seite zugekehrt sind.
